# EUROPÄISCHE PATENTSCHRIFT

(11) **EP 0 147 611 B1**
(45) Veröffentlichungstag und Bekanntmachung des Hinweises auf die Patenterteilung: **30.08.1989**
(21) Anmeldenummer: 84113962.9
(22) Anmeldetag: 19.11.1984
(51) Int. Cl.: F02D 41/08, F02D 41/12, F02D 31/00

(54) **Verfahren und Vorrichtung zur Drehzahlregelung bei einer Brennkraftmaschine**
Method and apparatus for regulating the rotational speed of a combustion engine
Procédé et dispositif de régulation de la vitesse d'un moteur à combustion

(30) Priorität: 17.12.1983 DE 3345711
(43) Veröffentlichungstag der Anmeldung: 10.07.1985
(73) Patentinhaber: ROBERT BOSCH GMBH, 70442 Stuttgart (DE)
(72) Erfinder: Kratt, Alfred, Dipl.-Ing., D-7218 Trossingen 1 (DE)

(56) Entgegenhaltungen:
- US-A- 3 868 933
- US-A- 4 364 349
- US-A- 4 392 467

## Beschreibung

### Stand der Technik

Die Erfindung geht aus von einem Verfahren und einer Vorrichtung zur Drehzahlregelung bei einer Brennkraftmaschine jeweils nach der Gattung des Hauptanspruchs bzw. des ersten Vorrichtungsanspruchs.

Einrichtungen zur Drehzahlregelung bei Brennkraftmaschinen sind bekannt ; so ist es beispielsweise üblich, eine Leerlauffüllungsregelung (LFR) vorzusehen, die auf einen Luftbypass parallet zur Drosselklappe der Brennkraftmaschine arbeiten kann - üblicherweise ein Zweiwicklungs-Drehsteller. Unter Beachtung der momentanen Istdrehzahl der Brennkraftmaschine, einer Solldrehzahl und sonstiger peripherer Angaben ist eine solche Leerlauffüllungsregelung, ausgeführt in analoger oder digitaler Technik, in der Lage, einen einwandfreien Leerlauf der Brennkraftmaschine aufrechtzuerhalten, was beispielsweise im Rangier- oder Schubbetrieb und beim Übergang von diesen in den Leerlauf, wichtig ist.

Andererseits ist es bei Brennkraftmaschinen bekannt, die Kraftstoffzufuhr im Betrieb dann zu unterbrechen, wenn bei höheren und hohen Drehzahlen die Drosselklappe geschlossen ist, die Brennkraftmaschine sich also im sogenannten Schubbetrieb befindet. Ein solcher Schubbetrieb liegt auch dann vor, wenn eine Brennkraftmaschine eine höhere Drehzahl aufweist als dies der Stellung der Drosselklappe beim Ottomotor oder der eingespritzten Kraftstoffmenge etwa bei einem Dieselmotor entspricht. Befindet sich die Brennkraftmaschine im Schubbetrieb, dann ist eine Arbeitsleistung nicht erwünscht und daher wird üblicherweise über die jeweilige Kraftstoffzufuhreinrichtung (Vergaser, Einspritzsysteme o. ä.) die der Brennkraftmaschine zugeführte Kraftstoffmenge reduziert oder ganz auf Null gestellt (Schubabschneiden SAS).

Es ist allerdings nicht ausgeschlossen, daß gerade dann, wenn beide, notwendigerweise voneinander unabhängig wirkende Systeme bei einer Brennkraftmaschine eingesetzt werden, Probleme entstehen können, beispielsweise dadurch, daß durch entsprechende Ansteuerung vom Regler der Leerlauffüllungregelung der LFR-Steller weit geöffnet ist aufgrund zu berücksichtigender betriebsbedingter Umstände (beispielsweise Start oder evtl. überhöhter Warmlauf) und dabei die tatsächliche Motordrehzahl kurzzeitig die für die Schubabschneideschaltung vorgegebene Abschneidedrehzahl überschreitet.

Aus der US-PS 4 364 349 ist bekannt, bei Systemen mit Leerlaufdrehzahlregelung und Schubabschaltung die Abschneidedrehzahlschwelle um einen vorgegebenen Faktor während der Startphase der Brennkraftmaschine einige Sekunden lang zu erhöhen. Dadurch wird vermieden, daß während der Startphase aufgrund einer überhöhten Leerlaufdrehzahl eine Abschaltung der Kraftstoffzufuhr stattfindet, und der auf die Kraftstoffabschaltung folgende starke Drehzahlabfall wird unterbunden.

Auch außerhalb der Startphase ist es möglich, daß unter bestimmten betriebsbedingten Umständen die Abschneidedrehzahlschwelle von der Leerlaufdrehzahl überschritten wird, so daß die Schubabschneidefunktion wirksam werden würde. Dies kann zum sogenannten Sägen (unkontrolliertes Schwingungsverhalten) führen. Unter extremen Umständen und bei kalter Maschine könnte der Motor sogar ausgehen.

Der Erfindung liegt daher die Aufgabe zugrunde, bei einer mit Schubabschaltung und Leerlauffüllungsregelung ausgerüsteten Brennkraftmaschine ein gegebenenfalls zu Störungen führendes unerwünschtes Zusammenwirken beider Systeme zu verhindern.

### Vorteile der Erfindung

Diese Aufgabe lösen das erfindungsgemäße Verfahren bzw. die erfindungsgemäße Vorrichtung jeweils mit den kennzeichnenden Merkmalen des Hauptanspruchs bzw. des ersten Vorrichtungsanspruchs, wodurch sich der Vorteil ergibt, daß das Schubabschneiden immer dann verboten wird, wenn die Stelleröffnung der Leerlauffüllungsregelung Ursache für die Drehzahlüberhöhung ist, welche das Schubabschneiden verursacht. Es wird daher unter allen Umständen verhindert, daß durch die gleichzeitig wirkenden Funktionen der Leedauffüllungsregelung und des Schubabschneidens ein Sägen im Drehzahlverlauf der Brennkraftmaschine verursacht wird ; die Erfindung wirkt auch ausgleichend und behebt Störungen einwandfrei dort, wo bisher besonders kritische Zustände auftreten konnten, also direkt nach dem Startvorgang oder nach einem Auskuppeln, wenn hierbei das Fahrzeug unter die Leerlaufdrehzahl abgebremst worden ist.

Um allen Anforderungen an einen einwandfreien Leerlauf einer Brennkraftmaschine gerecht zu werden und um insbesondere sicher Rettungsfunktionen einsetzen zu können, wenn die Brennkraftmaschine auszugehen droht, verfügt die Leerlauffüllungsregelung über einen Regler mit PID-Regelverhalten, wobei ein solcher Regler in analoger Technik oder auch, was gegenwärtig bevorzugt wird, auf der Basis digital arbeitender Systeme realisiert werden kann. Durch dieses stets vorhandene PID-Verhalten der Leerlauffüllungsregelung ergibt sich ein weiterer Vorteil vorliegender Erfindung, der darin liegt, daß die Wiedereinsetzdrehzahl des Schubabschneidens dynamisch wird. Betrachtet man den Sachverhalt von der Seite des Schubabschneidens aus, bedeutet dies, daß bei schnell fallender Drehzahl bei einer höheren Wiedereinsetzdrehzahl Kraftstoff wieder zugeführt, bei der Einspritzanlage also wieder eingespritzt wird, als bei langsam fallender Drehzahl. Der Grund hierfür liegt darin, daß durch den Vorhalt des D-Anteils im PID-Verhalten des Leerlauffüllungsreglers die Größe des berechneten Stelleransteuerungssignals r umso größer ist, je schneller die Motordrehzahl abfällt. Da aufgrund der erfindungsgemäßen Konzeption dieses berechnete τ mit einer vorgegebenen _{T}-Schwelle verglichen wird und Schubabschneiden dann verboten wird, wenn das berechnete r größer als die Schwelle ist, ergibt sich als Folge hiervon, daß bei schnell abfallender Motordrehzahl das berechnete r sehr viel eher (D-Anteil) den Schwellenwert übersteigt und daher auch die Schubabschneidefunktion eher gesperrt wird. Die Erfindung greift daher in ihrer Grundkonzeption bis in die Funktion der Schubabschneideschaltung ein und gestaltet hierdurch das Schubabschneiden dynamisch, ohne daß es zusätzlicher Schaltungselemente und -komponenten bedarf.

### Zeichnung

Ein Ausführungsbeispiel der Erfindung ist in der Zeichnung dargestellt und wird in der nachfolgenden Beschreibung näher erläutert. Die Zeichnung zeigt anhand eines Blockschaltbildes lediglich zur Veranschaulichung und stark schematisiert Grundaufbau einer Leerlauffüllungsregelung und eines Schubabschaltesystems sowie das durch die Erfindung realisierte Zusammenwirken dieser beiden Systeme.

### Beschreibung der Ausführungsbeispiele

In der Zeichnung ist die Erfindung anhand diskreter Schaltungsblöcke eines Blockschaltbildes dargestellt, welches Leerlauffüllungsregelung und Schubabschneideschaltung insoweit auch durch diskrete Bauelemente oder Baugruppen realisiert angibt. Es versteht sich aber und liegt innerhalb des erfindungsgemäßen Rahmens, ist sogar ein bevorzugtes Ausführungsbeispiel vorliegender Erfindung, das gesamte System insbesondere auch mit Hilfe von Mitteln zu realisieren, die auf digitaler Basis entsprechende Steuersignale erzeugen und einem entsprechenden Zusammenwirken unterworfen sind. Hierzu gehören insbesondere die programmgesteuerte Ausbildung von Mikroprozessoren mit entsprechenden Ausgangssystemen, Stellgliedem und einer Sensor-Eingangsbeschaltung, Mikrorechner, aber auch Systeme auf analoger Basis.

Die im folgenden angegebene Beschreibung eines bevorzugten Ausführungsbeispiels ist daher insbesondere bezüglich des funktionellen Ablaufs zu werten und bedient sich des Hinweises auf die einzelnen Schaltungsblöcke lediglich aus Gründen eines besseren Verständnisses.

Der Bereich der Leerlauffüllungsregelung ist in der Zeichnung um eine logische Steuerschaltung, einen Mikrocomputer, einen Mikroprozessor o. dgl. gruppiert, der mit 10 bezeichnet ist und an seinem Ausgangsanschluß 10a das Stelleransteuerungssignal abgibt, welches mit r bezeichnet ist.

Beim speziellen Anwendungsfall und bei Ausbildung der zentralen Rechenheit 10 des Leerlauffüllungsreglers als Mikrocomputer verfügt dieser peripher noch über die folgenden Baugruppen : einen Eingangsblock 11, über den ihm zu verarbeitende Signale wie beispielsweise den Istwert der momentanen Drehzahl nᵢₛₜ, ein Drehzahlsollwert nₛₒₗₗ und eine Temperaturangabe über die Außentemperatur zugeführt wird. Es sind zwei weitere Eingangsblöcke 12 und 13 vorgesehen, die, bei einem Mikrocomputer als Regler, sofort als Analog-Digitalumsetzer ausgebildet sind und Betriebszustandsangaben über die jeweilige Motortemperatur und die Batteriespannung zuführen. Ein externer Speicher 14 versorgt den zentralen Rechner 10 mit gespeicherten, für die Erstellung des Stelleransteuersignals zusätzlichen Angaben. Der Mikrocomputer 10 ist seinem Aufbau bzw. seiner Auslegung nach ein PID-Regler und erstellt aus den Eingangsparametern ein erforderliches Grundtastverhältnis für das Stelleransteuersignal unter Einschluß entsprechender Korrekturgrößen und Abfrage des externen Datenspeichers 14. Das Stelleransteuerungssignal gelangt über eine Endstufe 15 und einen Zwischenschaltungsblock 16, der der Abschaltung aus Sicherheitsgründen dient - hierzu gehören dann noch die Schaltungselemente 17 und 18, die insgesamt eine fail-safe-Sicherheitsschaltung bilden, auf die aber hier nicht weiter eingegangen zu werden braucht, zum Stellglied 19.

Bei dem bevorzugten Ausführungsbeispiel ist das Stellglied als Zweiwicklungsdrehsteller 19a ausgebildet, der zur- Leerlauffüllungsregelung einen als Luftbypass parallel zur Drosselklappe geschalteten Schieber 19b ansteuert, dessen gewünschter Durchlaßquerschnitt sich aus dem Tastverhältnis der dem Zweiwicklungsdrehsteller zugeführten Impulsfolge als Stelleransteuerungssignal ergibt.

Das Kraftstoffzumeßsystem für die Brennkraftmaschine ist hier lediglich stellvertretend für alle möglichen Formen als Vorstufe 20 (Steuermultivibratorstufe) für die Erzeugung sogenannter tp-Vorimpulse dargestellt, welcher Vorstufe von einem Eingangsblock 21 eine Luftmassen- oder Luftmengenangabe zugeführt wird, zusätzlich zum Drehzahlsignal n der Brennkraftmaschine. Die Vorstufe oder Steuermultivibratorstufe 20 arbeitet über eine zwischengeschaltete Verknüpfungsstufe 22 auf eine weitere Stufe der Kraftstoffeinspritzanlage, die als Multiplizierstufe bezeichnet werden kann ; allerdings gelangt auf die Verknüpfungsstufe 22 auch das Ausgangssignal der durch den Block 30 dargestellten Schubabschaltestufe, so daß die Vorimpulse tp dann unterdrückt werden, wenn die Schubabschaltestufe 30 den Betriebszustand Schub der Brennkraftmaschine erkennt. Entsprechende Eingangssignale (Temperatursignal {}M, Drehzahlsignal n und ein Leerlaufsignal LL (Drosselklappenstellungssignal)) werden von der Schubabschaltestufe ausgewertet. Die Erfindung setzt jetzt an dieser Stelle ein und erfaßt zunächst die Größe oder Amplitude des vom PID-Regler der Leerlauffüllungsregelung erzeugten Stelleransteuerungssignals r. Bei analoger Erzeugung dieses Signals kann dies sofort dem einen Eingang eines Vergleichers oder Komparators 40 zugeführt werden ; ist das Stelleransteuerungssignal r in seinem Tastverhältnis moduliert, dann kann ein einfacher Integrierblock 41 zwischengeschaltet werden, um eine analoge Größe zu gewinnen, wenn man darauf abstellt, daß die Erfindung auf analoger Basis arbeitet. Sinnvoll ist es allerdings bei ohnehin digital verarbeitenden Systemen, auch die die Erfindung darstellenden und in ihrer Funktion realisierenden Komponenten in Form digitaler Bausteine auszubilden oder unmittelbar in das Gesamtsystem der Leerlauffüllungsregelung und Schubabschaltung zu integrieren, indem entsprechende Anweisungen an die jeweiligen Rechner, Programmspeicher u. dgl. gegeben werden. Bevorzugt gilt dies für solche Einspritz-Steuergeräte, bei denen die Leerlauffüllungsregelung gleichzeitig als sog. integrierte LFR vorgesehen ist.

Das Stelleransteuerungssignal r wird mit einer geeigneten -τ-Schwelle verglichen, die von einem Block 42 erzeugt bzw. vorgegeben wird. Es hat sich als sinnvoll herausgestellt und ist daher eine bevorzugte Ausführungsform vorliegender Erfindung, die τ-Schwelle als Funktion der Motortemperatur ϑ_{M} auszubilden und so zu wählen, daß die sich mit demjeweiligen _{T} ergebende Motordrehzahl auf jeden Fall kleiner ist als die Abschneidedrehzahl der Schubabschaltefunktion.

Stellt daher der Vergleicher 40 fest, daß das effektive Stelleransteuerungssignal r größer als die vorgegebene τ-Schwelle ist, dann ergibt sich an diesem Vergleicher gleichzeitig auch die Information,. daß diese hierdurch bewirkte erhöhte Motordrehzahl effektiv auf eine sinnvolle Reaktion der Leerlauffüllungsregelung zurückzuführen ist, und der Vergleicher erzeugt dann an seinem Ausgang 40a ein Sperrsignal, welches einem Eingang 30a der Schubabschaltestufe 30 zugeführt wird und deren Funktion unter diesen Umständen (Stelleransteuerungssignal r größer als die vorgegebene r-Schwelle) sperrt, d. h. das Einsetzen der Schubabschaltefunktion insgesamt verbietet.

Die Erfindung ist daher in der Lage, die Funktionen der Leerlauffüllungsregelung von der Schubabschaltung sauber zu trennen, gegenseitige Einflüsse zu unterbinden und einen einwandfreien Ablauf in der Steuerung der Momentandrehzahl ohne Schwingungen im gleichmäßigen Übergang sicherzustellen.

## Patentansprüche

1. Verfahren zur Drehzahlregelung bei einer Brennkraftmaschine, wobei einerseites durch eine Leerlaufdrehzahlregelung oder Leerlauffüllungsregelung (LFR) eine untere Mindestdrehzahl durch Beeinflussung der Luftzufuhr zur Brennkraftmaschine im Leerlauf mittels eines durch ein von der Leerlaufregelung oder Leeriauffüllungsregelung (LFR) erzeugtes Ansteuersignal gesteuerten Stellgliedes (19) aufrechterhalten wird, wobei sich Erhöhung und Verminderung der Luftzufuhr durch sich jeweils entgegengesetzte Veränderungen der Ansteuersignalgröße (_{T}) ergeben, andererseits die Kraftstoffzufuhr im Schubbetrieb des Kraftfahrzeugs durch Schubabschneiden (SAS) unterbrochen wird, dadurch gekennzeichnet, daß die Ansteuersignalgröße (τ) mit einem vorgegebenen (_{T}-) Schwellwert verglichen wird und bei Erreichen des Schwellwertes die Schubabschneidefunktion (SAS) gesperrt wird.

2. Verfahren nach Anspruch 1, dadurch gekennzeichnet, daß der τ-Schwellwert selbst eine Funktion der Motortemperatur ist und so gewählt wird, daß die sich aus dem jeweiligen (τ-) Schwellwert ergebende Motordrehzahl stets kleiner als die Abschneidedrehzahl der Schubabschneidefunktion ist.

3. Verfahren nach Anspruch 1 oder 2, dadurch gekennzeichnet, daß durch den D-Anteil des insgesamt PID-Verhalten aufweisenden Leerlauffüllungsreglers die Wiedereinsetzdrehzahl der Schubabschneidefunktion dadurch dynamisch eingestellt wird, daß bei schnell fallender Drehzahl (n) der Brennkraftmaschine die Kraftstoffzufuhr bei höherer Wiedereinsetzdrehzahl wieder aufgenommen wird, da das vom PID-Regler der Leerlauffüllungsregelung errechnete Stelleransteuersignal (r) den Grenzwert des Schwellwertes früher erreichet.

4. Vorrichtung zur Durchführung des Verfahrens nach den Ansprüchen 1 bis 3, mit einer Leerlaufdrehzahlregelung oder Leerlauffüllungsregelung (LFR) zur Aufrechterhaltüng einer unteren Mindestdrehzahl mittels eines durch ein von der Leerlaufregelung oder Leerlauffüllungsregelung (LFR) erzeugtes Ansteuersignal gesteuerten Stellgliedes (19) zur Beeinflussung der Luftzufuhr zur Brennkraftmaschine im Leerlauf, wobei sich Erhöhung und Verminderung der Luftzufuhr durch sich jeweils entgegengesetzte Veränderungen der Ansteuersignalgröße (r) ergeben, und Mittel Kraftstoffzufuhr (30), die die sperren dann, wenn sich die Drehzahl oberhalb der Leerlaufdrehzahl und die Brennkraftmaschine gleichzeitig im Schubbetrieb befindet, gekennzeichnet durch Mittel (42), die einen Schwellwert erzeuger, Mittel (40), die den momentanen Ist-Wert der Ansteuersignalgröße (r) mit dem (_{T}-) Schwellwert Vergleichen, und Mittel, über die ein Sperrsignal an die Mittel zur Sperrung der Kraftstoffzufuhr abgegeben wird, wenn die Ansteuerungssignalgröße den (τ-) Schwellwert erreicht.

5. Vorrichtung nach Anspruch 4, dadurch gekennzeichnet, daß der Regler der Leerlauffüllungsregelung ein PID-Regler ist mit einem derart bemessenen D-Anteil, daß bei schnellem Drehzahlabfall die Wiedereinsetzdrehzahl des Schubabschneidens durch die Schubabschneideschaltung (30) dynamisch auf eine höhere Wiedereinsetzdrehzahl angehoben wird.

6. Vorrichtung nach einem der Ansprüche 4 bis 5, dadurch gekennzeichnet, daß der (τ-) Schwellwert-eine Funktion der Brennkraftmaschinentemperatur (ϑ_{M}) ist.

## Claims

1. Method of regulating the rotational speed of an internal-combustion engine, in which method on the one hand a lower minimum speed is maintained by an idling speed control or idling filling control (LFR) by influencing the air supplied to the internal-combustion engine during idling by means of a final control element (19) controlled by a triggering signal generated by the idling control or idling filling control (LFR), increase and reduction of the air supply being produced by opposing changes of the triggering signal size (r), on the other hand when operating under overrun conditions of the motor vehicle the feul supply, is interrupted by overrun cutoff (SAS), characterized in that the triggering signal size (r) is compared with a predetermined (r) threshold value and, on reaching the threshold value, the overrun cutoff function (SAS) is inhibited.

2. Method according to Claim 1, characterized in that the τ threshold value itself is a function of the engine temperature and is chosen such that the engine speed produced by the respective (_{T}) threshold value is always smaller than the cutoff speed of the overrun cutoff function.

3. Method according to Claim 1 or 2, characterized in that, due to the D component of the idling filling controller having PID action overall, the cutin speed of the overrun cutoff function is adjusted dynamically by virtue of the fact that, in the case of a quickly dropping speed (n) of the internal-combustion engine, the fuel supply is resumed at a higher cutin speed since the actuator triggering signal (τ) calculated by the PID controller of the idling filling control reaches the limit value of the threshold value at an earlier time.

4. Apparatus for implementation of the method according to Claims 1 to 3, with an idling speed control or idling filling control (LFR) for maintaining a lower minimum speed by means of a final control element (19) controlled by a triggering signal generated by the idling control or idling filling control (LFR) for influencing the air supply to the intemal-combustion engine during idling, increase and reduction of the air supply being produced by opposing changes of the triggering signal size (r), and means (30) which inhibit the fuel supply whenever the speed is above the idling speed and the intemal-combustion engine is at the same time operating under overrun conditions, characterized by means (42) which generate a threshold value, means (40) which compare the instantaneous actual value of the triggering signal size (r) with the (z) threshold value, and means via which an inhibiting signal is emitted to the means for inhibiting the fuel supply whenever the triggering signal size reaches the (τ) threshold value.

5. Apparatus according to Claim 4, characterized in that the controller of the idling filling control is a PID controller with a D component dimensioned in such a way that, in the case of a quick speed drop, the cutin spead of the overrun cutoff is increased dynamically to a higher cutin speed by the overrun cutoff circuit (30).

6. Apparatus according to one of Claims 4 to 5, characterized in that the (τ) threshold value is a function of the internal-combustion engine temperature (ö_{M}).

## Revendications

1. Procédé de régulation de la vitesse de rotation d'un moteur à combustion interne selon lequel, d'une part, une régulation de vitesse de rotation de ralenti ou une régulation de remplissage de ralenti (LFR) donne une vitesse de rotation minimale en influençant l'alimentation en air du moteur à combustion interne au ralenti à l'aide d'un signal de commande généré par la régulation de ralenti ou la régulation de remplissage de ralenti (LFR) pour un organe de régulation (19), et toute augmentation ou réduction de l'alimentation d'air résulte des variations respectives, opposées de l'amplitude du signal de commande (r) et d'autre part l'alimentation en carburant est coupée pendant le fonctionnement en poussée du moteur à combustion interne, par la coupure de poussée (SAS), procédé caractérisé en ce que l'amplitude du signal de commande (r) est comparée à un seuil prédéterminé (τ-) et lorsqu'on atteint le seuil, la fonction de coupure de poussée (SAS) est bloquée.

2. Procédé selon la revendication 1, caractérisé en ce que le seuil (τ) est lui-même une fonction de la température du moteur et est choisi pour que la vitesse de rotation du moteur qui correspond au seuil (_{T}-) respectif soit toujours inférieure à la vitesse de rotation de coupure de la fonction de coupure de poussée.

3. Procédé selon la revendication 1 ou 2, caractérisé en ce que la partie D du régulateur de remplissage de ralenti ayant un comportement global (PID) règle la vitesse de rotation de remise en oeuvre de la fonction de coupure de poussée, de manière dynamique en ce que pour une vitesse de rotation chutant rapidement (n), le moteur à combustion interne reprend l'alimentation en carburant à une vitesse de remise en oeuvre plus élevée parce que le signal de commande (r) excité par le régulateur (PID) de la régulation de remplissage de ralenti, atteint plus tôt la valeur limite de la valeur du seuil.

4. Dispositif pour la mise en oeuvre du procédé selon les revendications 1 à 3 comportant une régulation de vitesse de rotation de ralenti ou une régulation de remplissage d'air de ralenti (LFR) pour maintenir un organe de réglage commandé (19) sous une vitesse de rotation minimale à l'aide d'un signal de commande généré par le régulateur de ralenti ou la régulation de remplissage de ralenti (LFR), pour influencer l'alimentation en air comburant du moteur à combustion interne au ralenti, l'augmentation ou la réduction de l'alimentation en air découlant des variations respectivement opposées de l'amplitude du signal de commande (_{T}) et des moyens (30) pour bloquer l'alimentation en carburant si la vitesse de rotation est supérieure à la vitesse de rotation de ralenti et que le moteur à combustion interne est en même temps en mode de poussée, dispositif caractérisé par des moyens (42) qui fournissent une grandeur de seuil, des moyens (40) qui fournissent la valeur réelle de l'amplitude du signal de commande (τ) et la comparent au seuil (_{T}-) et des moyens de comparaison qui fournissent un signal de blocage au moyen de blocage de l'alimentation en carburant lorsque l'amplitude du signal de commande atteint le seuil (r-).

5. Dispositif selon la revendication 4, caractérisé en ce que le régulateur de la régulation de remplissage de ralenti est un régulateur (PID) avec une partie D dimensionnée de manière que pour une chute rapide de la vitesse de rotation, la vitesse de rotation de remise en oeuvre de la coupure de poussée par le circuit de coupure de poussée (30) soit augmentée de manière dynamique à une vitesse de rotation de remise en oeuvre plus élevée.

6. Dispositif selon l'une des revendications 4 et 5, caractérisé en ce que le seuil (τ-) est une fonction de la température (ϑ_{M}) du moteur à combustion interne.
